# EUROPÄISCHE PATENTSCHRIFT

(11) **EP 2 581 326 B1**
(45) Veröffentlichungstag und Bekanntmachung des Hinweises auf die Patenterteilung: **18.12.2013**
(21) Anmeldenummer: 11184782.8
(22) Anmeldetag: 12.10.2011
(51) Int. Cl.: B65D 90/04

(54) **Foliensack als Innenhülle für einen Stahltank**
Film bag inner liner for steel tank
Sac en film plastique pour garniture intérieure d'un réservoir en acier

(43) Veröffentlichungstag der Anmeldung: 17.04.2013
(73) Patentinhaber: AFRISO-Euro-Index GmbH, 74363 Güglingen (DE)
(72) Erfinder: Pfeiffer, Ralf, 63741 Aschaffenburg (DE)
(74) Vertreter: Rank, Christoph

(56) Entgegenhaltungen:
- WO-A1-2010/046790
- WO-A2-2007/004216
- DE-A1- 2 601 094

## Beschreibung

Die vorliegende Erfindung betrifft einen Kunststoff-Foliensack als Innenhülle für einen Flüssigkeitstank, mit mehreren außenseitig am Foliensack in geschlossenen Taschen befestigten Magneten, sowie auch einen damit ausgekleideten Tank.

Ein derartiger Kunststoff-Foliensack ist beispielsweise durch die WO 2010/046790 A1 bekannt geworden.

Eine PVC-Tankinnenhülle dient dazu, Tanks für die Lagerung von flüssigen Medien, die unter eine Gefährdungsklasse fallen, doppelwandig und umweltsicher zu machen und Tanks vor Korrosion zu schützen. Die Innenhülle wird in den Tank eingebracht und aufgeblasen. Durch Anbringen einer druckbeständigen Vliesauskleidung an der Tankwand wird zwischen Tankwand und Innenhülle ein Überwachungsraum geschaffen. Nachdem die Innenhülle aufgeblasen worden ist, wird der Überwachungsraum evakuiert und dadurch die Innenhülle an der Tankwand befestigt. Dieses Vakuum wird mit einem Leckanzeigegerät dauerhaft gehalten und überwacht. Dadurch gilt die Tankanlage als doppelwandig und erfüllt die gesetzlichen Vorgaben für die Lagerung von Medien, die unter eine Gefährdungsklasse fallen, wie wassergefährdende Stoffe und brennbare Flüssigkeiten.

Für die Lagerung von Regenwasser oder von anderen flüssigen Medien, die keine Gefährdungsklasse haben, gelten keine gesetzlichen Vorgaben und ist daher keine überwachte Doppelwandigkeit des Tanks notwendig. Bei Lagerung von Regenwasser (kein Trinkwasser) dient die PVC-Tankinnenhülle lediglich dazu, das Regenwasser zu lagern und den Tank vor Korrosion zu schützen. Der zwischen Tankwand und Innenhülle befindliche Zwischenraum wird evakuiert, um die Innenhülle an der Tankwand zu halten. Wenn bei solchen Regenwassertanks auf ein Unterdruck-Leckanzeigegerät verzichtet wird, muss der Zwischenraum in gewissen Zeitabständen erneut evakuiert werden.

Aus der eingangs genannten WO 2010/046790 A1 ist eine flüssigkeitsdichte Innen-hülle für einen Flüssigkeitstank zum Transport von Molasse bekannt, die zunächst in fließfähigem Zustand eingefüllt wird. Bei den beschriebenen Ausführungsbeispielen besteht ein Liner aus thermisch isolierendem Material, nämlich aus zwei Schichten aus strapazierfähiger Aluminiumfolie und einer dazwischenliegenden Schicht aus gewebtem Material, wobei die Schichten zusammenlaminiert sind und das gewebte Material Polyester oder Polypropylen sein kann. Magnete werden in Taschen an den Liner, also an das Schichtenlaminat, angenäht. Durch das Annähen ist das Schichtenlaminat aber nicht mehr flüssigkeitsdicht und daher als Innenhülle für einen Flüssigkeitstank ungeeignet.

Weiterhin ist aus der WO 2007/004216 A2 ein PVC-Foliensack als Innenhülle für einen Flüssigkeitstank mit mehreren innenseitig am Foliensack befestigten Magneten bekannt. Dabei sind die Magnete an der Innenfläche der Wände vorgesehen und in die Innenfläche des Foliensacks befestigt oder eingebettet. Allerdings wird bei Befestigung der Magnete an der Innenfläche des Foliensacks einerseits die Magnetkraft aufgrund der Foliendicke von 2 mm reduziert, und andererseits besteht die Gefahr, dass z.B. bei einer nachträglichen manuellen Korrektur der Magnetposition die Innenfolie beschädigt wird und daher der Foliensack nicht mehr flüssigkeitsdicht ist.

Demgegenüber ist es die Aufgabe der vorliegenden Erfindung, einen einfach und schnell montierbaren Foliensack für einen Tank bereitzustellen.

Diese Aufgabe wird erfindungsgemäß dadurch gelöst, dass der Foliensack aus einer PVC-Folie besteht und die geschlossenen Taschen jeweils durch ein Folienstück gebildet sind, das randseitig mit dem Foliensack verschweißt ist.

Erfindungsgemäß wird der Foliensack an der Tankwand magnetbefestigt, um den Foliensack ohne Unterdruck im Tank zu halten. Dazu sind am Foliensack Magnete angebracht, die an der Tankwand haften. Der Einbau in den Tank erfolgt wie bei dem oben beschriebenen Stand der Technik, jedoch ohne komplette Vliesauskleidung und ohne Unterdruck.

Besonders bevorzugt sind bei nach oben ausgerichteter Sacköffnung die Magnete zumindest im Deckenbereich des Foliensacks vorgesehen, vorteilhafterweise zumindest in der oberen Hälfte oder in den beiden oberen Dritteln des Foliensacks. Im unteren Drittel liegt der Foliensack stets an der Tankwand an, so dass hier keine Magnete erforderlich sind.

Die Erfindung betrifft in einem weiteren Aspekt auch einen Tank mit dem wie oben ausgebildeten Foliensack als Innenhülle, wobei die Magnete des Foliensacks an der Tankwand haften. Die Positionierung der Magnete an der Tankwand erfolgt automatisch beim Aufblasen der Innenhülle im Tank. Gegebenenfalls muss die Position der Magnete bzw. die Innenhülle nach dem Aufblasen manuell noch leicht korrigiert werden. Durch Auskleiden mit dem magnetbefestigten Foliensack können Stahltanks dauerhaft vor Korrosion geschützt und für die Lagerung von Regenwasser genutzt werden. Durch Auskleiden mit dem magnetbefestigten Foliensack können schon korrodierte Tanks oder bisher für andere Flüssigkeiten (z.B. Heizöl) genutzte Tanks saniert und/oder für die Lagerung von anderen Flüssigkeiten (z.B. Regenwasser) genutzt werden.

Der magnetbefestigte Foliensack stellt eine vorteilhafte Alternative zur herkömmlichen Innenbeschichtung von Stahltanks dar, um diese vor Korrosion zu schützen, und ermöglicht ein kostengünstiges Umrüsten von Stahltanks zur Regenwassernutzung. Anders als herkömmlich sind erfindungsgemäß weder eine komplette Vliesauskleidung des Tanks noch eine Saugleitung samt zugehörigen Anschlüsse notwendig. Die Magnetbefestigung ermöglicht zudem eine einfache und schnelle Montage und auch Demontage des Foliensacks.

Erforderlichenfalls kann zwischen Tankboden und Foliensack eine Vliesauskleidung verlegt sein, die als Trittschutz dient.

Weitere Vorteile und vorteilhafte Ausgestaltungen des Gegenstands der Erfindung sind der Beschreibung, der Zeichnung und den Ansprüchen entnehmbar. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fig. 1: einen Stahltank mit dem erfindungsgemäßen magnetbefestigten Foliensack als Innenhülle; und
- Fig. 2: eine Detailansicht des Foliensacks im Bereich eines der in Fig. 1 gezeigten, auf den Foliensack in Folientaschen eingeschweißten Magnete.

Fig. **1** zeigt einen horizontal liegenden zylinderförmigen Stahltank **1** (z.B. Länge 4 m, Durchmesser 1,60 m) mit einer oberseitigen Tanköffnung **2.** Der Stahltank 1 ist mit einer Innenhülle in Form eines PVC-Foliensacks 3 ausgekleidet, der durch die Tanköffnung 2 in das Tankinnere eingebracht wurde und mittels Magneten **4** an der Tankwand, also an der Tankmantelseite **5** und an den beiden Tankstirnseiten **6**, befestigt ist. Die Magnete 4 können beispielsweise NdFeB-Rundmagnete mit einem Durchmesser von 32 mm und einer Dicke von 7 mm sein.

Der Foliensack 3 ist entsprechend dem Stahltank 1 zylinderförmig vorkonfektioniert, so dass die Sacköffnung **7** in der Mantelfläche **8** des Foliensacks 3 vorgesehen ist. Bei nach oben ausgerichteter Sacköffnung 7 sind die Magnete 4 sowohl an der oberen Zylindermantelhälfte als auch an den beiden Zylinderstirnseiten **9** des Foliensacks 3 vorgesehen. Im gezeigten Ausführungsbeispiel sind die Magnete 4 an der Mantelfläche 8 vom Scheitel bis zum unteren Drittel des Foliensacks 3 im Abstand von ca. 1m auf die Länge und den Umfang angebracht. Im unteren Drittel, also im Bodenbereich, weist der Foliensack 3 keine Magnete auf, da hier der Foliensack 3 stets an der Tankwand anliegt. An den beiden Zylinderstirnseiten 9 sind drei Magnete 4 vertikal übereinander, nämlich oben, mittig, unten, angebracht.

Die Magnete 4 sind, wie in **Fig. 2** gezeigt, außenseitig am Foliensack 3 in geschlossenen Folientaschen **10** angeordnet und darin eingeschweißt. Dazu werden die Magnete 4 auf die Außenseite des Foliensacks 3 gelegt und darüber jeweils ein Folienstück **11** aufgelegt, das dann randseitig mit dem Foliensack 3 zu der Folientasche 10 verschweißt wird.

Die Positionierung der Magnete 4 an der Tankwand 5, 6 erfolgt automatisch beim Aufblasen des Foliensack 3 im Stahltank 1. Im Bodenbereich, also zwischen Tankboden **12** und Foliensack 3, ist eine Vliesauskleidung **13** verlegt, die als Trittschutz dient.

## Patentansprüche

1. Kunststoff-Foliensack (3) als Innenhülle für einen Flüssigkeitstank (1), mit mehreren außenseitig am Foliensack (3) in geschlossenen Taschen (10) befestigten Magneten (4),
**dadurch gekennzeichnet,**
**dass** der Foliensack (3) aus einer PVC-Folie besteht und die geschlossenen Taschen (10) jeweils durch ein Folienstück (11) gebildet sind, das randseitig mit dem Foliensack (3) verschweißt ist.

2. Foliensack nach Anspruch 1, **dadurch gekennzeichnet, dass** bei nach oben ausgerichteter Sacköffnung (7) die Magnete (4) zumindest in einem die Sacköffnung (7) umgebenden Deckenbereich des Foliensacks (3) vorgesehen sind.

3. Foliensack nach einem der vorhergehenden Ansprüche, **dadurch gekennzeichnet, dass** bei nach oben ausgerichteter Sacköffnung (7) die Magnete (4) zumindest in der oberen Hälfte, insbesondere zumindest in den beiden oberen Dritteln des Foliensacks (3) vorgesehen sind.

4. Foliensack nach einem der vorhergehenden Ansprüche, **dadurch gekennzeichnet, dass** die Sacköffnung (7) in der Mantelfläche eines zylinderförmig ausgebildeten Foliensacks (3) vorgesehen ist und bei nach oben ausgerichteter Sacköffnung (7) die Magnete (4) an den beiden Zylinderstirnseiten (9) und zumindest an der oberen Zylinderumfangshälfte der Foliensacks (3) vorgesehen sind.

5. Tank (1) aus ferromagnetischem Material, insbesondere Stahltank, mit einer oberseitigen Tanköffnung (2), und
mit einem den Tank (1) innen auskleidenden Foliensack (3) nach einem der vorhergehenden Ansprüche, wobei die Magnete (4) des Foliensacks (3) an der Tankwand (5, 6) haften.

6. Tank nach Anspruch 5, **dadurch gekennzeichnet, dass** zwischen Tankboden (12) und Foliensack (3) eine Vliesauskleidung (13) als Trittschutz verlegt ist.

## Claims

1. Foil sack (3) of plastic material as inner liner for a liquid tank (1) comprising several magnets (4) that are attached to the outside of the foil sack (3) in closed pockets (10), **characterized in that** the foil sack (3) consists of a PVC foil and each closed pocket (10) is formed by a piece of foil (11) whose edge is welded to the foil sack (3).

2. Foil sack according to claim 1, **characterized in that**, when the sack opening (7) is aligned in an upward direction, the magnets (4) are provided at least in a ceiling area of the foil sack (3) that surrounds the sack opening (7).

3. Foil sack according to any one of the preceding claims, **characterized in that**, when the sack opening (7) is aligned in an upward direction, the magnets (4) are provided at least in the upper half, in particular, at least in the two upper thirds of the foil sack (3).

4. Foil sack according to any one of the preceding claims, **characterized in that** the sack opening (7) is provided in the lateral area of a cylindrical foil sack (3) and, when the sack opening (7) is aligned in an upward direction, the magnets (4) are provided on the two cylinder front faces (9) and at least on the upper half of the cylinder circumference of the foil sack (3).

5. Tank (1) of ferromagnetic material, in particular, a steel tank, comprising a tank opening (2) on the upper side, and comprising a foil sack (3) that lines the inside of the tank (1) according to any one of the preceding claims, wherein the magnets (4) of the foil sack (3) adhere to the tank wall (5, 6).

6. Tank according to claim 5, **characterized in that** a liner of non-woven material (13) is placed between tank bottom (12) and foil sack (3) as impact protection.

## Revendications

1. Sac (3) en film de matière plastique utilisé en tant que gainage intérieur destiné à un réservoir à liquides (1), comprenant plusieurs aimants (4) fixés dans des poches fermées (10), à l'extérieur dudit sac (3) constitué d'un film,
**caractérisé par le fait**
**que** ledit sac (3) constitué d'un film consiste en un film de PVC, et les poches fermées (10) sont respectivement formées d'une pièce de film (11) soudée, dans des régions marginales, audit sac (3) constitué d'un film.

2. Sac constitué d'un film, selon la revendication 1, **caractérisé par le fait que**, lorsque l'ouverture (7) dudit sac est orientée vers le haut, les aimants (4) sont prévus au moins dans une région supérieure dudit sac (3) constitué d'un film, qui entoure ladite ouverture (7) du sac.

3. Sac constitué d'un film, selon l'une des revendications précédentes, **caractérisé par le fait que**, lorsque l'ouverture (7) dudit sac est orientée vers le haut, les aimants (4) sont prévus au moins dans la moitié supérieure et, en particulier, au moins dans les deux tiers supérieurs dudit sac (3) constitué d'umfilm.

4. Sac constitué d'un film, selon l'une des revendications précédentes, **caractérisé par le fait que** l'ouverture (7) est prévue dans la surface de l'enveloppe d'un sac (3) constitué d'un film et réalisé en forme de cylindre et, lorsque l'ouverture (7) dudit sac est orientée vers le haut, les aimants (4) sont prévus aux deux faces extrêmes (9) du cylindre et au moins dans la moitié supérieure du pourtour cylindrique dudit sac (3) constitué d'un film.

5. Réservoir (1) en un matériau ferromagnétique, notamment réservoir en acier muni d'une ouverture (2) à la face supérieure et
d'un sac (3) constitué d'un film, conforme à l'une des revendications précédentes et revêtant intérieurement ledit réservoir (1), sachant que les aimants (4) dudit sac (3) constitué d'un film adhèrent à la paroi (5, 6) dudit réservoir.

6. Réservoir selon la revendication 5, **caractérisé par le fait qu'**un doublage (13) en un non-tissé est implanté, en tant que protection de déambulation, entre le fond (12) dudit réservoir et le sac (3) constitué d'un film.
